# EUROPÄISCHE PATENTANMELDUNG

(11) **EP 4 711 544 A1**
(43) Veröffentlichungstag der Anmeldung: **18.03.2026**
(21) Anmeldenummer: 25202603.4
(22) Anmeldetag: 16.09.2025
(51) Int. Cl.: E04B 1/343, E04B 1/348, E04B 1/35, E04H 1/12

(54) **VERFAHREN ZUR HERSTELLUNG EINES GEBÄUDEKORPUSMODULS UND DAMIT HERGESTELLTES GEBÄUDEKORPUSMODUL**

(30) Priorität: 17.09.2024 AT 507532024
(71) Anmelder: Vollnhofer, Herbert, 2630 Ternitz - Pottschach (AT)
(72) Erfinder: Vollnhofer, Herbert, 2630 Ternitz - Pottschach (AT)
(74) Vertreter: Schober, Elisabeth

(57) **Zusammenfassung**

Die Erfindung betrifft ein Verfahren zur Herstellung eines Gebäudekorpusmoduls (1), umfassend die Schritte
a) Auflegen einer ersten Giebelplatte (2);
b) Senkrecht-Ausrichten einer Bodenplatte (6) mit in vorbestimmten Abständen zueinander verlaufenden Bodenträgern (7);
c) Senkrecht-Ausrichten von zwei Seitenwandplatten (8) und mindestens zwei Dachplatten (9) zur Ausbildung eines an der gegenüberliegend zur ersten Giebelplatte (2) offenen Korpus (la);
d) Ausrichten einer zweiten Giebelplatte (10) an dem gegenüberliegend zur ersten Giebelplatte (2) offenen Korpus (la) und Befestigen der zweiten Giebelplatte (10) daran um einen geschlossenen Korpus (la) auszubilden;
e) Anheben des auf der ersten Giebelplatte (2) stehenden Korpus (la) und Aufstellen desselben auf die Bodenträger (7) der Bodenplatte (6);
f) Aufsetzen von mindestens zwei, die Seitenwände und das Dach umgebenden Tragrahmen (11) und Befestigen dieser Tragrahmen (11) an dem Korpus (la) und an ausgewählten Bodenträgern (7) zur Ausbildung des Gebäudekorpusmoduls (1).

Die Erfindung betrifft ferner ein damit hergestelltes Gebäudekorpusmodul (1).

## Beschreibung

Die Erfindung betrifft ein Verfahren zum Aufbau eines Gebäudekorpusmoduls. Gegenstand der Erfindung sind ebenfalls die nach dem erfindungsgemäßen Verfahren hergestellten Gebäudekorpusmodule sowie Kombinationen aus zwei oder mehr Gebäudekorpusmodulen.

Gegenwärtig sind Gebäudemodule aus unterschiedlichen Gründen von besonderem Interesse. Derartige Gebäudemodule können unter dem Begriff "Tiny Houses" zusammengefasst werden. Dabei sind Gebäudemodule, die zur Gänze oder zum überwiegenden Teil aus Holz oder Holzwerkstoffen, beispielsweise Brettschichtplatten (BSP) gefertigt werden, insbesondere aus ökologischer und/oder ökonomischer Sicht bevorzugt. Gebäudemodule erlauben zudem die Nutzung von Grundstücken, die auf herkömmliche Weise schwierig oder nur unter hohem Kostenaufwand zu bebauen sind, da sie unter anderem im fertigen oder halbfertigen Zustand auf den Errichtungsort verbracht werden können. Die Fertigstellung derartiger Gebäudemodule kann zudem falls gewünscht von den Bauherren selbst vorgenommen werden. Gebäudemodule können zudem sich ändernden Anforderungen hinsichtlich des Platzbedarfs, beispielsweise von Einzelpersonen oder Familien, angepasst werden. In einem bevorzugten Fall kann ein Gebäudemodul durch Kombination mit einem baugleichen Gebäudemodul vergrößert werden.

Oft sind derartige Gebäudemodule quaderförmig mit einem Flachdach. Flachdächer können jedoch Probleme beispielsweise bei hoher Schneelast mit sich bringen. Darüber hinaus sind Flachdächer auch für die Installation von Photovoltaikelementen von Nachteil. Im Übrigen leidet die Gebäudenachhaltigkeit bei Flachdächern in jedem Fall. Derartige Dächer weisen in der Regel auch keine Dachvorsprünge auf, die nicht nur aus ästhetischen Gründen wünschenswert sein können.

Ziel der vorliegenden Erfindung ist die Bereitstellung eines Verfahrens zum Aufbau eines Gebäudekorpusmoduls, welches die Vorteile bisher verfügbarer Gebäudemodule aufweist und durch den Einsatz von Schrägdächern die bei Flachdächern auftretenden Schwierigkeiten verhindert.

Das Ziel der Erfindung wird durch das Verfahren zum Aufbau eines Gebäudekorpusmoduls nach Anspruch 1 und das Gebäudekorpusmodul nach Anspruch 5 erreicht. Weitere vorteilhafte Ausführungsformen sind den weiteren Ansprüchen zu entnehmen.

Die Erfindung betrifft ein Verfahren zum Aufbau eines Gebäudekorpusmoduls, umfassend die Schritte
- Auflegen einer ersten Giebelplatte mit einem Bodenabschnitt, zwei einander gegenüberliegenden Seitenabschnitten und mindestens zwei dem Bodenabschnitt gegenüberliegenden Dachabschnitten auf einer im Wesentlichen ebenen horizontalen Fläche;
- Senkrecht-Ausrichten einer Bodenplatte mit in vorbestimmten Abständen zueinander verlaufenden Bodenträgern, an dem Bodenabschnitt der ersten Giebelplatte derart, dass die Bodenträger parallel zu dem genannten Bodenabschnitt der ersten Giebelplatte verlaufen, und Befestigen der Bodenplatte an der ersten Giebelplatte zur Ausbildung eines Bodens des Gebäudekorpusmoduls;
- Senkrecht-Ausrichten der zwei Seitenwandplatten und der mindestens zwei Dachplatten an den zwei Seitenabschnitten und den mindestens zwei Dachabschnitten der ersten Giebelplatte zur Ausbildung von Seitenwänden und einem Dach, und Befestigen der zwei Seitenwandplatten und der mindestens zwei Dachplatten an den Seitenabschnitten und den Dachabschnitten der ersten Giebelplatte und Befestigen der Seitenwandplatten und der Dachplatten miteinander und der Seitenwandplatten mit der Bodenplatte, zur Ausbildung eines an der gegenüberliegend zur ersten Giebelplatte offenen Gebäudekorpusmoduls;
- Ausrichten einer zweiten Giebelplatte an dem gegenüberliegend zur ersten Giebelplatte offenen Gebäudekorpusmoduls und Befestigen der zweiten Giebelplatte daran um den Korpus auszubilden;
- Anheben des auf der ersten Giebelplatte stehenden Korpus und Aufstellen desselben auf die Bodenträger der Bodenplatte;
- Aufsetzen von mindestens zwei, die Seitenwände und das Dach umgebenden Tragrahmen und Befestigen dieser Tragrahmen an den jeweiligen Seiten des Korpus und an ausgewählten Bodenträgern.

Die erste Giebelplatte der Erfindung ist ausgewählt unter einer vollen Giebelplatte, darunter wird eine Giebelplatte ohne Öffnungen und mit einer vordefinierten Endwandstärke verstanden, einer Giebelplatte mit bereits vorgefertigten Fenster- und Türleibungen oder einer provisorischen Giebelplatte.

Die zweite Giebelplatte der Erfindung ist ausgewählt aus einer Giebelplatte mit bereits vorgefertigten Fenster- und Türleibungen oder einer provisorischen Giebelplatte.

Unter einer provisorischen Giebelplatte wird eine Giebelplatte verstanden, welche nur punktuell die Dachplatten mit der Bodenplatte verbindet, um während des Anhebens und Aufstellens des Korpus auf die Bodenträger, nachstehend als Drehen des Korpus bezeichnet, ein Verwinden des Korpus zu verhindern.

Eine solche Platte wird nach dem Drehen des Korpus auf die Bodenträger und dem Anbringen der Tragrahmen entfernt und durch eine in der Regel dünnere Transportsicherungsplatte ersetzt, welche mit einer Unterspannbahn oder Ähnlichem versehen ist. Die Transportsicherungsplatte dient vor allem dazu, das Gebäudekorpusmodul für den Transport zum Errichtungsort abzuschließen.

Bei Verwendung einer Giebelplatte, welche bereits vorgefertigte Fenster- und Türleibungen besitzt, werden diese mit Abstandhaltern und Spreizen versteift, um ein Verwinden während des Drehens des Korpus zu vermeiden. Ein Einsetzen von Fenstern und Türen kann nach dem Drehen des Korpus und/oder nach dem Aufsetzen der Tragrahmen oder alternativ nach dem Verbringen des Gebäudekorpusmoduls an den Errichtungsort erfolgen. Die Verwendung einer provisorischen Giebelplatte und deren Ersatz durch eine Transportsicherungsplatte erfolgt bevorzugt, wenn Gebäudekorpusmodule hergestellt werden, die am Errichtungsort miteinander zu einem Gebäude verbunden werden sollen. Dabei werden bei zwei oder mehreren, beispielsweise drei, Gebäudekorpusmodulen die Transportsicherungsplatten entfernt und die Gebäudekorpusmodule an ihren offenen Giebelseiten miteinander verbunden.

Nach dem Aufsetzen der Tragrahmen erfolgt ein Einlegen einer Dämmung, wonach das Gebäudekorpusmodul mit einer Unterspannbahn überzogen wird, welche beispielsweise eine allwetterfeste Dachfolie sein kann. Diese dient auch zum Schutz des Gebäudekorpusmoduls beim Heben auf einen LKW und dem anschließenden Transport an den Errichtungsort.

Beispielsweise sind zum Aufbau eines Gebäudes aus zwei Gebäudekorpusmodulen in dem erfindungsgemäßen Verfahren ferner die folgenden Schritte vorgesehen:
- Entfernen der Transportsicherungsplatten von beiden Gebäudekorpusmodulen zur Ausbildung von zwei Gebäudekorpusmodulen mit jeweils einer offenen Giebelseite; und
- Zusammenfügen und aneinander Befestigen der zwei Gebäudekorpusmodule an ihren offenen Giebelseiten.

Zum Aufbau eines Gebäudes aus drei oder mehreren Gebäudekorpusmodulen sind in dem erfindungsgemäßen Verfahren ferner die folgenden Schritte vorgesehen:
- Entfernen aller Transportsicherungsplatten der Gebäudekorpusmodule zur Ausbildung von Gebäudekorpusmodulen mit offenen Giebelseiten; und
- Zusammenfügen und aneinander Befestigen der Gebäudekorpusmodule an ihren offenen Giebelseiten.

Das Gebäudekorpusmodul der Erfindung umfasst eine erste und eine zweite Giebelplatte, eine Bodenplatte mit in vorbestimmten Abständen zueinander verlaufenden Bodenträgern sowie sich zwischen den zwei Giebelplatten erstreckende Seitenwandplatten und mindestens zwei Dachplatten, und mindestens zwei die Seitenwände und das Dach umgebende Tragrahmen.

Bevorzugt besitzt das Gebäudekorpusmodul der Erfindung ein Dach in Form eines Schrägdachs, wobei das Schrägdach ein Giebel- oder Satteldach, oder ein Mansardendach ist.

Bevorzugt besitzt das erfindungsgemäße Gebäudekorpusmodul ein Dach mit einem Dachvorsprung an mindestens zwei Seiten.

Bevorzugt sind in dem erfindungsgemäßen Gebäudekorpusmodul bereits Wasser- und Stromleitungen bereitgestellt. Diese werden in vorgefräste Kanäle in den Platten des Korpus eingelegt und befinden sich somit immer auch unter den aufgesetzten Tragrahmen.

Hinsichtlich der Fundamentierungen des erfindungsgemäßen Gebäudekorpusmoduls am Errichtungsort ist ein Fundament aus vier Punktfundamenten zweckmäßig. Für eine Kombination aus zwei verbundenen erfindungsgemäßen Gebäudekorpusmodulen besteht die Fundamentierung bevorzugt aus sechs Punktfundamenten.

Ein Vorteil des erfindungsgemäßen Verfahrens zur Herstellung des Gebäudekorpusmoduls besteht darin, dass keine Abstützungen innerhalb des Korpus notwendig sind, um ein Verwinden beim Aufbau, Drehen und Transport zu verhindern.

Ein weiterer Vorteil des erfindungsgemäßen Verfahrens ist, dass ein standardisierter Aufbau der einzelnen Gebäudekorpusmodule in der Werkhalle möglich ist.

Noch ein weiterer Vorteil des erfindungsgemäßen Verfahrens ist, dass bei den Gebäudekorpusmodulen kein Wand- oder Bodenaufbau zum Beispiel zum Verlegen von Leitungen notwendig ist.

Die Erfindung wird nun mit Bezugnahme auf die schematischen Zeichnungen beschrieben, in denen:
Figur 1 eine Darstellung eines fertiggestellten Gebäudekorpusmoduls ist;
Figur 2 eine Explosionsdarstellung des Korpus des erfindungsgemäßen Gebäudekorpusmoduls veranschaulicht, wobei die zweite Giebelplatte eine Giebelplatte ist, welche bereits vorgefertigte Fenster- und Türleibungen besitzt;
Figur 3 eine Explosionsdarstellung des Korpus des erfindungsgemäßen Gebäudekorpusmoduls veranschaulicht, wobei die zweite Giebelplatte eine provisorische Giebelplatte ist;
Figur 4 eine teilweise Explosionsdarstellung des Aufsetzens eines Tragrahmens für das erfindungsgemäße Gebäudekorpusmodul ist;
Figur 5 eine Darstellung des Gebäudekorpusmoduls mit teilweiser Dämmung, Unterspanbahn und Beplankung ist;
Figur 6 die Verbindung von zwei Gebäudekorpusmodulen zu einem Gebäude am Errichtungsort veranschaulicht.

Die Figur 1 veranschaulicht eine erste Ausführungsform des erfindungsgemäßen Gebäudekorpusmoduls 1.

Das Verfahren zum Aufbau eines solchen Gebäudekorpusmoduls 1 wird im Folgenden mit Bezug auf die Figuren 2 und 3 beschrieben. Dabei wird eine erste Giebelplatte 2 mit einem Bodenabschnitt 3, zwei einander gegenüberliegenden Seitenabschnitten 4 und mindestens zwei dem Bodenabschnitt gegenüberliegenden Dachabschnitten 5 auf einer im Wesentlichen ebenen horizontalen Fläche aufgelegt. Danach wird eine Bodenplatte 6, an welcher in vorbestimmten Abständen parallel zueinander verlaufende Bodenträger 7 angebracht sind, an dem Bodenabschnitt 3 der ersten Giebelplatte 2 derart senkrecht ausgerichtet, dass die Bodenträger 7 parallel zu dem genannten Bodenabschnitt 3 der ersten Giebelplatte 2 verlaufen. Dann wird die Bodenplatte 6 mit der ersten Giebelplatte 2 zur Ausbildung eines Bodens des Gebäudekorpusmoduls 1 verbunden, zum Beispiel durch Verschrauben.

Anschließend werden die zwei Seitenwandplatten 8 und die mindestens zwei Dachplatten 9 an den zwei Seitenabschnitten 4 und den mindestens zwei Dachabschnitten 5 der ersten Giebelplatte 2 zur Ausbildung von Seitenwänden und einem Dach senkrecht ausgerichtet. Dann werden die zwei Seitenwandplatten 8 und die mindestens zwei Dachplatten 9 an den Seitenabschnitten 4 und den Dachabschnitten 5 der ersten Giebelplatte 2 mit der Giebelplatte 2 verbunden. Anschließend werden die Seitenwandplatten 8 und die Dachplatten 9 miteinander verbunden und die Seitenwandplatten 8 werden mit der Bodenplatte 6 zur Ausbildung eines an der gegenüberliegend zur ersten Giebelplatte 2 offenen Korpus verbunden.

Sodann wird eine zweite Giebelplatte 10 an dem gegenüberliegend zur ersten Giebelplatte 2 offenen Korpus ausgerichtet und die zweite Giebelplatte 10 an ihren Kanten damit verbunden, um einen geschlossenen Korpus 1a auszubilden; an den Übergangskanten der Dachplatten 9 werden Stahlwinkel (nicht gezeigt) zur Kantenstabilisierung provisorisch angeschraubt.

Daraufhin wird der auf der ersten Giebelplatte 2 stehende Korpus mittels Kran angehoben und auf die Bodenträger 7 der Bodenplatte 6 gestellt.

Nach dem Drehen des Korpus werden die Wasser- und Stromleitungen in die vorgefrästen Kanäle in den Platten eingelegt (nicht gezeigt). Diese Leitungen befinden sich somit immer unter den in der Folge aufgesetzten Tragrahmen 11.

Schließlich werden mindestens zwei, die Seitenwände und das Dach umgebende Tragrahmen 11 aufgesetzt und mit dem Korpus 1a sowie mit ausgewählten Bodenträgern 7 verbunden, um das erfindungsgemäße Gebäudekorpusmodul 1 auszubilden.

Hinsichtlich der Fundamentierungen (nicht gezeigt) des erfindungsgemäßen Gebäudekorpusmoduls 1 am Errichtungsort ist ein Fundament aus vier Punktfundamenten zweckmäßig.

In der vorliegenden Ausführungsform besteht die erste Giebelplatte 2 aus einer vollen Platte ohne Öffnungen, welche die Rückwand des Gebäudekorpusmoduls 1 bildet, die zweite Giebelplatte 10 besteht aus einer Giebelplatte mit bereits vorgefertigten Fenster- und Türleibungen, wie das in den Figuren 1, 2, 4, 5 und 6 gezeigt ist. Dies ist insbesondere dann der Fall, wenn nur ein einzelnes Gebäudekorpusmodul 1 benötigt wird. Danach wird der Korpus 1a mittels Kran gedreht und auf die Bodenträger 7 gestellt. Dann werden die Wasser-und Stromleitungen in vorgefrästen Kanäle in den Platten des Korpus 1a eingelegt. Anschließend werden die Tragrahmen 11 aufgesetzt und befestigt, die Dämmung 13 angebracht und das Gebäudekorpusmodul 1 mit einer Unterspannbahn 14 versehen.

Um ein Verwinden während des Drehens des Korpus zu vermeiden, werden die genannten Fenster- und Türleibungen mit Abstandhaltern und Spreizen versteift. Das Einsetzen von Fenstern und Türen kann nach dem Drehen des Korpus und/oder nach dem Aufsetzen der Tragrahmen oder nach dem Verbringen des Gebäudekorpusmoduls an den Errichtungsort erfolgen. Im letzteren Fall werden in die Fenster- und Türleibungen provisorische Tragrahmen, ähnlich den Transportsicherungsplatten, eingesetzt und mit Folie überzogen.

In einer zweiten Ausführungsform erfolgt die Herstellung des Gebäudekorpusmoduls 1 analog zur ersten Ausführungsform, ausgenommen dass als zweite Giebelplatte 10 eine provisorische Giebelplatte 12 verwendet wird, wie in Figur 3 gezeigt ist. Diese provisorische Giebelplatte 12 verbindet punktuell nur einige Dachplatten mit der Bodenplatte 6, um beim Drehen und Aufstellen des Korpus 1a auf die Bodenträger 7 ein Verwinden des Korpus 1a zu verhindern.

Eine solche provisorische Platte 12 wird nach dem Drehen des Korpus 1a, dem Aufstellen desselben auf die Bodenträger 7 und dem Anbringen der Wasser- und Stromleitungen sowie der Tragrahmen 11 entfernt und durch eine Transportsicherungsplatte (nicht gezeigt) ersetzt, welche eine in der Regel geringere Wandstärke besitzt als eine erste Giebelplatte 2 oder eine zweite Giebelplatte 10. Die Transportsicherungsplatte ist mit einer Unterspannbahn oder Ähnlichem überzogen. Die Transportsicherungsplatte dient vor allem dazu das Gebäudekorpusmodul 1 für den Transport zum Errichtungsort abzuschließen.

Der weitere Aufbau des Gebäudekorpusmoduls 1 erfolgt dann wie bei der ersten Ausführungsform beschrieben.

In einer dritten Ausführungsform, erfolgt die Herstellung des Gebäudekorpusmoduls 1 analog zur ersten Ausführungsform, ausgenommen dass
- die erste Giebelplatte 2 eine Giebelplatte mit bereits vorgefertigten Fenster- und Türleibungen ist (nicht gezeigt), wobei die genannten Fenster- und Türleibungen mit Abstandhaltern und Spreizen versteift sind, um beim späteren Drehen und Aufstellen des Korpus 1a auf die Bodenträger 7 ein Verwinden zu vermeiden; und
- die zweite Giebelplatte 10 eine provisorische Giebelplatte 12 ist, wie in Figur 4 gezeigt.

Der weitere Aufbau des Gebäudekorpusmoduls 1 erfolgt dann wie bei der ersten beziehungsweise zweiten Ausführungsform beschrieben.

In einer vierten Ausführungsform, erfolgt die Herstellung des Gebäudekorpusmoduls 1 analog zur ersten Ausführungsform, ausgenommen dass
- sowohl die erste Giebelplatte als auch die zweite Giebelplatte 10 eine provisorische Giebelplatte 12 ist (nicht gezeigt), welche beide nach dem Drehen des Korpus 1a und Aufstellen auf die Bodenträger 7 durch Transportsicherungsplatten ersetzt werden.

Der weitere Aufbau des Gebäudekorpusmoduls 1 erfolgt dann wie bei den vorstehenden Ausführungsformen beschrieben.

Zum Schutz des Gebäudekorpusmoduls 1 beim Heben auf einen LKW und dem anschließenden Transport an den Errichtungsort wird das Gebäudekorpusmodul 1 nach dem Aufsetzen der Tragrahmen 11 bevorzugt mit einer Unterspannbahn 14 überzogen.

Die zweite bis vierte Ausführungsform kommt bevorzugt zum Einsatz, wenn Gebäudekorpusmodule 1 hergestellt werden, die am Errichtungsort miteinander zu einem Gebäude verbunden werden sollen.

Zum Zusammenbau eines Gebäudes aus zwei Gebäudekorpusmodulen 1 werden bei den zwei angelieferten Gebäudekorpusmodulen 1 die Transportsicherungsplatten entfernt und die Gebäudekorpusmodule 1 an ihren offenen Giebelseiten miteinander verbunden, wie das beispielhaft mit zwei Modulen der dritten Ausführungsform in Figur 6 gezeigt ist.

Bei einer solchen Kombination aus zwei verbundenen erfindungsgemäßen Gebäudekorpusmodulen 1 besteht die Fundamentierung (nicht gezeigt) am Errichtungsort bevorzugt aus sechs Punktfundamenten.

Zum Zusammenbau eines Gebäudes aus drei oder mehreren Gebäudekorpusmodulen 1 werden bei den drei oder mehreren angelieferten Gebäudekorpusmodulen 1 die Transportsicherungsplatten entfernt und die Gebäudekorpusmodule 1 an ihren offenen Giebelseiten miteinander verbunden (nicht gezeigt).

Nach dem Verbringen des Gebäudekorpusmoduls 1 an den Errichtungsort werden das Gebäudekorpusmodul 1 beziehungsweise die Gebäudemodule mit einer Beplankung 16 versehen, wie in der Figur 5 gezeigt wird.

Dabei kann die Beplankung 16 des Gebäudekorpusmoduls 1 an allen vier Seiten einen Dachvorsprung ausbilden, wie das in den Figuren 5 und 6 gezeigt wird.

Bevorzugt ist in den erfindungsgemäßen Gebäudekorpusmodulen 1 kein Wand- oder Bodenaufbau zum Verlegen von Leitungen notwendig, da das Gebäudekorpusmodul 1 bereits ab Werk mit Wasser-und Stromleitungen bereitgestellt wird, die in vorgefrästen Kanälen in den Platten des Korpus 1a eingelegt sind und sich somit immer auch unter den aufgesetzten Tragrahmen 11 befinden.

### Bezugszeichenliste

- 1 -: Gebäudekorpusmodul
- 1a-: Korpus
- 2 -: Erste Giebelplatte
- 3 -: Bodenabschnitt
- 4 -: Seitenabschnitt
- 5 -: Dachabschnitt
- 6 -: Bodenplatte
- 7 -: Bodenträger
- 8 -: Seitenwandplatte
- 9 -: Dachplatte
- 10 -: Zweite Giebelplatte
- 11 -: Tragrahmen
- 12 -: Provisorische Platte
- 13 -: Dämmung
- 14 -: Unterspannbahn
- 15 -: Dachlatten
- 16 -: Beplankung

## Patentansprüche

1. Verfahren zur Herstellung eines Gebäudekorpusmoduls (1), umfassend die Schritte
a) Auflegen einer ersten Giebelplatte (2) mit einem Bodenabschnitt (3), zwei einander gegenüberliegenden Seitenabschnitten (4) und mindestens zwei dem Bodenabschnitt gegenüberliegenden Dachabschnitten (5) auf einer im Wesentlichen ebenen horizontalen Fläche;
b) Senkrecht-Ausrichten einer Bodenplatte (6) mit in vorbestimmten Abständen zueinander verlaufenden Bodenträgern (7), an dem Bodenabschnitt (3) der ersten Giebelplatte (2) derart, dass die Bodenträger (7) parallel zu dem genannten Bodenabschnitt (3) der ersten Giebelplatte (2) verlaufen, und Befestigen der Bodenplatte (3) an der ersten Giebelplatte (2) zur Ausbildung eines Bodens des Korpus (1a);
c) Senkrecht-Ausrichten der zwei Seitenwandplatten (8) und der mindestens zwei Dachplatten (9) an den zwei Seitenabschnitten (4) und den mindestens zwei Dachabschnitten (5) der ersten Giebelplatte (2) zur Ausbildung von Seitenwänden und einem Dach, und Befestigen der zwei Seitenwandplatten (8) und der mindestens zwei Dachplatten (9) an den Seitenabschnitten (4) und den Dachabschnitten (5) der ersten Giebelplatte (2) und Befestigen der Seitenwandplatten (8) und der Dachplatten (9) miteinander und mit der Bodenplatte (6), zur Ausbildung eines an der gegenüberliegend zur ersten Giebelplatte (2) offenen Korpus (1a);
d) Ausrichten einer zweiten Giebelplatte (10) an dem gegenüberliegend zur ersten Giebelplatte (2) offenen Korpus (1a) und Befestigen der zweiten Giebelplatte (10) daran um einen geschlossenen Korpus (1a) auszubilden;
e) Anheben des auf der ersten Giebelplatte (2) stehenden Korpus (1a) und Aufstellen desselben auf die Bodenträger (7) der Bodenplatte (6);
f) Aufsetzen von mindestens zwei, die Seitenwände und das Dach umgebenden Tragrahmen (11) und Befestigen dieser Tragrahmen (11) an dem Korpus (1a) und an ausgewählten Bodenträgern (7) zur Ausbildung des Gebäudekorpusmoduls (1) .

2. Verfahren nach Anspruch 1, wobei in Schritt a) und im Schritt d) als Giebelplatten (2, 10) volle Giebelplatten, Giebelplatten mit bereits vorgefertigten Fenster- und Türleibungen und/oder provisorische Giebelplatten (12) eingesetzt werden.

3. Verfahren nach Anspruch 2, worin in Schritt a) und/oder im Schritt d) eine provisorische Giebelplatte (12) eingesetzt wird, die nach Schritt f) durch eine Transportsicherungsplatte ersetzt wird.

4. Verfahren nach einem der Ansprüche 1 bis 3, umfassend die weiteren Schritte
g) Einlegen einer Dämmung und
h) Überziehen mit einer Unterspannbahn (14).

5. Verfahren zur Herstellung eines Gebäudes aus zwei oder mehreren Gebäudekorpusmodulen (1), hergestellt nach den Ansprüchen 1 bis 4, umfassend die Schritte
i) Entfernen aller Transportsicherungsplatten der zwei oder mehreren Gebäudekorpusmodule (1) zur Ausbildung von zwei oder mehreren Gebäudekorpusmodulen (1) mit offenen Giebelseiten; und
j) Zusammenfügen und aneinander Befestigen der Gebäudekorpusmodule (1) an ihren offenen Giebelseiten.

6. Gebäudekorpusmodul (1), wie in einem Verfahren nach Anspruch 1 bis 4 herstellbar, umfassend eine erste und eine zweite Giebelplatte (2, 10), eine Bodenplatte (6) mit in vorbestimmten Abständen zueinander verlaufenden Bodenträgern (7) sowie sich zwischen den zwei Giebelplatten (2, 10) erstreckende Seitenwandplatten (8) und mindestens zwei Dachplatten (9), und mindestens zwei die Seitenwände und das Dach umgebende Tragrahmen 11.

7. Gebäudekorpusmodul (1) nach Anspruch 6, wobei das Dach die Form eines Schrägdachs besitzt.

8. Gebäudekorpusmodul (1) nach Anspruch 7, wobei das Schrägdach ein Giebel- oder Satteldach oder ein Mansardendach ist.

9. Gebäudekorpusmodul (1) nach einem der Ansprüche 6 bis 8, wobei das Dach einen Dachvorsprung an mindestens zwei Seiten aufweist.

10. Gebäudekorpusmodul (1) nach einem der Ansprüche 6 bis 9, wobei das Gebäudekorpusmodul mit Wasser- und Stromleitungen bereitgestellt wird.
